# EUROPÄISCHE PATENTSCHRIFT

(11) **EP 2 192 252 B1**
(45) Veröffentlichungstag und Bekanntmachung des Hinweises auf die Patenterteilung: **14.07.2010**
(21) Anmeldenummer: 08020809.3
(22) Anmeldetag: 01.12.2008
(51) Int. Cl.: E04G 17/00, E04G 17/06

(54) **Stopfen**
Plug
Bouchon

(43) Veröffentlichungstag der Anmeldung: 02.06.2010
(73) Patentinhaber: Peikko Finnland Oy, 15170 Lahti (FI)
(72) Erfinder: Gentil, Hugo, 35043 Marburg (DE)
(74) Vertreter: Walther, Robert

(56) Entgegenhaltungen:
- EP-A- 0 821 121
- AT-B- 371 877
- DE-A1- 3 520 736
- DE-A1- 19 647 083
- DE-C1- 19 951 359
- DE-U1- 9 316 924
- DE-U1-202006 005 621
- GB-A- 2 185 776

## Beschreibung

Die vorliegende Erfindung betrifft einen Stopfen zum Verschließen des Hohlraumes eines durch einen Nagelteller gehaltenen Ankers in einem Fertigbetonbauteil, wobei der Stopfen einen hülsenförmigen Grundkörper aus Kunststoff aufweist, der an einem Ende durch einen Deckel aus Metall, insbesondere Edelstahl, verschlossen ist.

Fertigbetonbauteile besitzen Anker, um mit Hilfe solcher Anker diese Fertigbetonbauteile an Zugeinrichtungen, z. B. einen Kran, zu hängen, um das Fertigbetonbauteil zu versetzen und zu positionieren. Diese Anker werden in das Fertigbetonbauteil mit eingegossen. Zur Positionierung des Ankers in dem Fertigbetonbauteil beim Vergießen ist ein sogenannter Nagelteller vorgesehen. Ein solcher Nagelteller stellt sich als eine zylindrische oder konische Hülse dar, die an ihrem unteren, also an dem Ende, das in Richtung des Betonbauteiles ausgerichtet ist, ein Gewinde aufweist. An diesem Gewinde angeschraubt ist der Anker. Dieser Nagelteller wird vor dem Gießvorgang an der Schalung fixiert. Die Fixierung des Ankers erfolgt dann - wie bereits ausgeführt - durch den Nagelteller.

Nach Entfernung der Schalung wird der Nagelteller entfernt. Es verbleibt eine Öffnung, die verschlossen werden muss, wobei hierzu ein Kunststoffstopfen verwendet wird. Fertigbetonbauteile, insbesondere wenn es sich um Sichtbetonbauteile handelt, werden häufig nicht weiter verkleidet, sondern werden vielfach in ihrem Ursprungszustand belassen. Dies ist möglich, weil aufgrund moderner Schaltechniken im Wesentlichen ebene, glatte Oberflächen erreicht werden können.

Die Verwendung der bekannten Kunststoffstopfen vermittelt allerdings keinen guten optischen Eindruck.

Insofern ist auch bereits bekannt, einen Stopfen aus Edelstahl zu verwenden, der an Stelle eines Kunststoffstopfens zum Einsatz kommt.

Derartige Stopfen aus Edelstahl sind allerdings teuer. Diese Stopfen haben darüber hinaus den Nachteil, dass sie nur schwerlich in der Lage sind, die Öffnung gegen eindringende Feuchtigkeit abzudichten. Dies ist insbesondere von Interesse, da dann, wenn Feuchtigkeit in die Öffnung eindringt, der darunter befindliche Anker zu rosten beginnt. Rost innerhalb des Fertigbetonbauteils führt relativ schnell zur Beschädigung und Zerstörung des Fertigbetonbauteils insgesamt.

Aus der DE 20 2006 005 621 U1 ist eine Verschlussvorrichtung zum Verschließen von trichterförmigen Aussparungen in Betonelementen bekannt, wie sie beispielsweise bei der Verwendung von Schalungsankern entstehen, wobei kegelstumpfförmige Stopfen vorgesehen sind, die eine in Form einer Metallscheibe ausgebildete Frontfläche aufweisen.

Die EP 0 821 121 A1 beschreibt einen Zapfen zur Befestigung in einem Distanzrohr in einer Betonwand. Das Distanzrohr ist Teil eines Abstandshalters zwischen den Schalungen einer Betonwand und dient der Durchführung einer Gewindespindel, mit Hilfe derer der Abstand der Schalungen aufrecht erhalten wird. Nach Erstellung der Wand werden die Spindeln aus den im Beton verbleibenden Distanzrohren herausgezogen. Der zum Verschluss des Distanzrohrs dienende Zapfen besitzt eine Abdeckung aus z. B. rostfreiem Stahl.

Die DE 35 20 736 A1 zeigt einen Stopfen für ein Spannanker-Durchgangsloch. In diesem Durchgangsloch ist zunächst ein Hülsenkörper aus elastisch nachgiebigem Material eingebracht. Der Hülsenkörper dient der Aufnahme des Stopfens, der aus gummielastischem Material, aber auch aus starrem Material hergestellt sein kann. Nachteilig hierbei ist, dass zur Abdichtung ein gesonderter Hülsenkörper vorgesehen ist.

Insofern liegt der Erfindung die Aufgabe zugrunde, einen Stopfen bereitzustellen, der einerseits eine ansprechende Optik vermittelt und der andererseits in der Lage ist, eine gute Abdichtung gegen eindringende Feuchtigkeit bereitzustellen.

Die Aufgabe wird erfindungsgemäß dadurch gelöst, dass bei einem Stopfen, der einen hülsenförmigen Grundkörper aus Kunststoff aufweist, der an seinem einen Ende durch einen Deckel aus Metall, insbesondere Bünde an der konisch zulaufenden Außenwandung des Grundkörpers vorgesehen sind, wobei die Bundbreite der Bünde in Richtung des konischen Zulaufs des Grundkörpers ebenfalls zunimmt. Durch einen solchen Stopfen erhält man die Optik eines Edelstahlstopfens verbunden mit den Vorteilen, die hinsichtlich der Abdichtung ein Kunststoffstopfen in der Lage ist zu leisten. Denn die Verwendung von Kunststoff als Material für den hülsenförmigen Grundkörper hat den Vorteil, dass sich dieser leicht an die Innenwandung der Öffnung anschmiegen kann, was bei Stahl in dem Maße nicht gegeben ist.

Gemäß der Erfindung ist der hülsenförmige Grundkörper von Richtung des Deckels abgehend auf der Außenwandung konisch zulaufend ausgebildet. Hierbei sind die untereinander angeordneten Bünde in Bezug auf die Bundbreite zunehmend ausgebildet. Durch die konische Ausbildung in Verbindung mit der Ausbildung der Bünde wird einerseits das Einschlagen des Stopfens erleichtert und andererseits die Dichtwirkung durch die Mehrzahl an Bünden erhöht.

Es hat sich gezeigt, dass bei Fertigbetonbauteilen, die beim Einsatz im Außenbereich erhöhter Feuchtigkeit ausgesetzt sind, die Dichtwirkung mit dem hülsenförmigen Grundkörper aus Kunststoff auch in Verbindung mit den umlaufenden Bünden nicht ausreichend ist. Insofern ist vorgesehen, dass der Stopfen im Bereich des Deckels eine umlaufende Dichtung, z. B. in Form eines O-Rings, aufweist. Hierzu weist der Stopfen im Bereich des Deckels eine umlaufende Nut auf, in die ein O-Ring einlegbar ist.

Zur dauerhaften und sicheren Fixierung des metallischen Deckels an dem hülsenförmigen Grundkörper aus Kunststoff ist eine formschlüssige Verbindung zwischen Deckel und Grundkörper vorgesehen. Hierzu besitzt der Deckel vorteilhaft eine umlaufende Nut, mit der der Deckel formschlüssig mit dem hülsenförmigen Grundkörper verbindbar ist.

Nach einem besonderen Merkmal der Erfindung wird hierbei der Deckel an den Grundkörper angespritzt. Denkbar ist auch eine Verschweißung des Deckels mit dem Grundkörper.

Anhand der Zeichnung wird die Erfindung nachstehend beispielhaft näher erläutert, wobei die Zeichnung eine Schnittdarstellung des erfindungsgemäßen Stopfens darstellt.

Der mit 1 bezeichnete Stopfen umfasst den mit 10 bezeichneten hülsenförmigen Grundkörper aus Kunststoff und den mit 20 bezeichneten Deckel. Der hülsenförmige Grundkörper 10 ist in Richtung des Einsetzens des Stopfens in das Fertigbetonbauteil (Pfeil 15) auf der Außenwandung konisch zulaufend ausgebildet. An der Außenwandung des hülsenförmigen Grundkörpers sind drei Bünde 11 angeordnet, deren Bundbreite in Richtung des Pfeils 15 zunehmend getroffen ist. Insbesondere ist vorgesehen, dass die Scheitelpunkte etwa auf einer Linie liegen und etwa dem maximalen Außendurchmesser des Stopfens entsprechen. Im Bereich des Deckels 20 weist der hülsenförmige Grundkörper 10 eine umlaufende Nut 14 auf, in die ein O-Ring 16 einsetzbar ist.

Der Deckel 20 besitzt darüber hinaus eine Nut 21, durch die der Deckel 20 aus Edelstahl oder verchromtem Stahl formschlüssig mit dem hülsenförmigen Grundkörper 10 verbindbar ist. Hierbei wird darauf hingewiesen, dass der Deckel 20 an den Grundkörper 10 angespritzt sein kann.

## Patentansprüche

1. Stopfen zum Verschließen des Hohlraumes eines durch einen Nagelteller gehaltenen Ankers in einem Fertigbetonbauteil,
wobei der Stopfen (1) einen hülsenförmigen Grundkörper (10) aus Kunststoff aufweist, der an einem Ende durch einen Deckel (20) aus Metall, insbesondere Edelstahl, verschlossen ist, wobei
der hülsenförmige Grundkörper (10) an seiner konisch zulaufenden Außenwandung mehrere hintereinander angeordnete Bünde (11) aufweist, wobei die Bundbreite der Bünde (11) in Richtung des konischen Zulaufs des Grundkörpers (10) ebenfalls zunimmt.

2. Stopfen nach Anspruch 1,
**dadurch gekennzeichnet,**
**dass** der Stopfen (1) im Bereich des Deckels (20) eine umlaufende Dichtung, z. B. in Form eines O-Rings (16), aufweist.

3. Stopfen nach einem der voranstehenden Ansprüche,
**dadurch gekennzeichnet,**
**dass** der Deckel (20) formschlüssig mit dem hülsenförmigen Grundkörper (10) verbunden ist.

4. Stopfen nach einem der voranstehenden Ansprüche,
**dadurch gekennzeichnet,**
**dass** der Deckel (20) eine umlaufende Nut (21) aufweist, durch die der Deckel (20) formschlüssig mit dem hülsenförmigen Grundkörper (10) verbunden ist.

## Claims

1. Plug for closing the cavity of an anchor, which is held by a nail plate, in a precast concrete component, wherein the plug (1) comprises a sleeve-shaped base body (10) of plastics material, which is closed at one end by a cover (20) of metal, particularly stainless steel, wherein the sleeve-shaped base body (10) has at its conically tapering outer wall several collars (11) arranged in succession, wherein the collar width of the collars (11) increases in the direction of the conical taper of the base body (10).

2. Plug according to claim 1, **characterised in that** the plug (1) has in the region of the cover (20) an encircling seal in the form of, for example, an O-ring (16).

3. Plug according to one of the preceding claims, **characterised in that** the cover (20) is mechanically positively connected with the sleeve-shaped base body (10).

4. Plug according to any one of the preceding claims, **characterised in that** the cover (20) has an encircling groove (21) by which the cover (20) is mechanically positively connected with the sleeve-shaped base body (10).

## Revendications

1. Bouchon destiné à fermer la cavité d'un ancrage tenu dans un élément de béton préfabriqué par un positionneur, le bouchon (1) comportant un corps de base (10) en forme de douille en matière plastique qui est fermé à une extrémité par un couvercle en métal (20), en particulier en acier inoxydable, dans lequel la paroi extérieure du corps de base (10) en forme de douille comporte plusieurs bourrelets (11) disposés les uns à la suite des autres, la largeur des bourrelets (11) croissant également vers l'extrémité en cône du corps de base (10).

2. Bouchon selon la revendication 1,
**caractérisé en ce que**
le bouchon (1) comporte dans la région du couvercle (20) une garniture d'étanchéité par exemple sous la forme d'une bague torique (16).

3. Bouchon selon l'une des revendications précédentes,
**caractérisé en ce que**
le couvercle (20) est assemblé au corps de base (10) en forme de douille par une liaison par complémentarité de forme.

4. Bouchon selon l'une des revendications précédentes,
**caractérisé en ce que**
le couvercle (20) comporte une gorge circonférentielle (21) grâce à laquelle le couvercle (20) est relié au corps de base (10) en forme de douille par une liaison par complémentarité de forme.
